# EUROPÄISCHE PATENTSCHRIFT

(11) **EP 4 081 479 B1**
(45) Veröffentlichungstag und Bekanntmachung des Hinweises auf die Patenterteilung: **17.12.2025**
(21) Anmeldenummer: 22701222.6
(22) Anmeldetag: 19.01.2022
(51) Int. Cl.: B67D 3/00, B67D 3/04

(54) **FLÜSSIGKEITSSPENDER, ZAPFANLAGE MIT FLÜSSIGKEITSSPENDER UND FLÜSSIGKEITSBEHÄLTER UND VERFAHREN ZUM EINSETZEN EINES FLÜSSIGKEITSBEHÄLTERS**
LIQUID DISPENSER, TAP SYSTEM HAVING A LIQUID DISPENSER AND LIQUID CONTAINER, AND METHOD FOR USING A LIQUID CONTAINER
DISTRIBUTEUR DE LIQUIDE, SYSTÈME DE ROBINET COMPRENANT UN DISTRIBUTEUR DE LIQUIDE ET UN CONTENANT DE LIQUIDE, ET PROCÉDÉ D'UTILISATION D'UN CONTENANT DE LIQUIDE

(30) Priorität: 08.02.2021 DE 102021000632
(43) Veröffentlichungstag der Anmeldung: 02.11.2022
(73) Patentinhaber: Büning & Partner KG, 20459 Hamburg (DE)
(72) Erfinder: BÜNING, Engelbert, 20459 Hamburg (DE); AUGUSTIN, Tom, 20459 Hamburg (DE); HVARLING, Jan, 20459 Hamburg (DE); RENELT, Oliver, 22609 Hamburg (DE)
(74) Vertreter: Müller-Boré & Partner Patentanwälte PartG mbB
(86) Internationale Anmeldenummer: PCT/EP2022/051116
(87) Internationale Veröffentlichungsnummer: WO 2022/167222

(56) Entgegenhaltungen:
- US-A1- 2002 121 527
- US-A1- 2008 314 927
- US-B1- 6 269 980
- US-B1- 6 708 741

## Beschreibung

Die Erfindung betrifft einen Flüssigkeitsspender zum Aufnehmen eines Flüssigkeitsbehälter, eine Zapfanlage aufweisend einen Flüssigkeitsspender und einen Flüssigkeitsbehälter und ein Verfahren zum Einsetzen eines Flüssigkeitsbehälters in einen Flüssigkeitsspender.

Bekannt sind Zapfanlagen, die zum Zapfen von Getränken eingesetzt werden, beispielsweise Obstsaft, Gemüsesaft oder Wein. Üblicherweise kommen dabei Getränkebeutel mit einem Zapfhahn zum Einsatz, die mittels eines Kartons stabilisierbar sind, wobei der Zapfhahn durch eine Öffnung des Kartons herausragt (https://www.derkarton.net/Lebensmittel-und-Getraenkeversand/Bag-in-Box/Komplettsets-Bag-in-Box.html).

Ferner ist aus der US 2002/121527 A1 ein System zum Ausgeben eines viskosen, essbaren Produkts bekannt. Das System nimmt einen Beutel auf, der das viskose, essbare Produkt enthält. Der Beutel hat einen Beutelkörper und eine Beuteltülle. Das System umfasst einen Spender mit einem Spenderkörper, der eine Kammer zur Aufnahme des Beutels definiert. Die Kammer hat eine Oberfläche mit einer darin ausgebildeten Öffnung, die zur Aufnahme der Beuteldüse geeignet ist. Ein erster Vorsprung ist in der Nähe eines Umfangs der Öffnung angeordnet. Der erste Vorsprung erstreckt sich von der Oberfläche im Allgemeinen nach innen in die Kammer und ist so beschaffen, dass er an den Beutelkörper anstößt und ihn in eine Konfiguration biegt, die das Ausfließen des viskosen Lebensmittelprodukts aus ihm erleichtert.

Des Weiteren ist aus der US 6 708 741 B1 ein Getränkespender bekannt, der einen Getränkeschrank, ein mechanisch betätigbares, schwerkraftgespeistes Kolbenventil, das kontrolliert geöffnet und geschlossen werden kann, um Getränke in einer allgemein nach unten gerichteten Richtung abzugeben, einen Ventilbetätiger, der auf dem Schrank unterhalb des Ventils gelagert und mit dem Ventil gekoppelt ist, und einen Getränkeströmungsweg, um das Getränk vom Ventil zu einem Behälter zu leiten, auweist.

Es ist Aufgabe der vorliegenden Erfindung, einen Flüssigkeitsspender, eine Zapfanlage mit einem in einen Flüssigkeitsspender einsetzbaren Flüssigkeitsbehälter und ein Verfahren zum Einsetzen eines Flüssigkeitsbehälters in einen Flüssigkeitsspender zur Verfügung zu stellen, womit eine Aufbewahrung einer abzugebenden Flüssigkeit und/oder eine Abgabe der Flüssigkeit verbessert ist.

Die Aufgabe wird durch den Gegenstand des jeweiligen unabhängigen Patentanspruchs gelöst. Die jeweiligen abhängigen Patentansprüche betreffen bevorzugte Weiterbildungen des Gegenstands der vorliegenden Erfindung.

Ein Aspekt betrifft einen Flüssigkeitsspender zum Aufnehmen eines Flüssigkeitsbehälters und zum Abgeben einer Flüssigkeit aus dem Flüssigkeitsbehälter, wobei der Flüssigkeitsspender ein Gehäuse aufweist, in das der Flüssigkeitsbehälter einsetzbar ist und wobei das Gehäuse in einem Flüssigkeitsabgabebereich aufweist: eine Führungseinrichtung, mittels der eine Flüssigkeitsabgabeeinrichtung des Flüssigkeitsbehälters beim Einsetzen des Flüssigkeitsbehälters in das Gehäuse führbar ist; und eine Betätigungseinrichtung, mittels der die Flüssigkeitsabgabeeinrichtung zum Abgeben der Flüssigkeit aus dem Flüssigkeitsbehälter betätigbar ist.

Ein Vorteil der vorliegenden Erfindung ist ein vereinfachtes genaues Positionieren des Flüssigkeitsbehälters in dem Flüssigkeitsspender, wodurch ein Aufbewahren und/oder ein Abgeben der Flüssigkeit verbessert ist. Ferner kann die Flüssigkeit derart abgegeben werden, dass die Flüssigkeit nicht in Kontakt mit dem Flüssigkeitsspender gelangt. Dadurch kann eine hygienisch einwandfreie Abgabe der Flüssigkeit erreicht werden sowie mögliche Anhaftungen der Flüssigkeit an dem Flüssigkeitsspender reduziert bzw. verhindert werden.

Der Flüssigkeitsabgabebereich kann ein Bereich des Gehäuses sein, der zur Abgabe der Flüssigkeit bestimmt ist und mindestens eine Konfiguration zur Abgabe der Flüssigkeit aufweist. Insbesondere kann sich der Flüssigkeitsabgabebereich über einen räumlich abgegrenzten Abschnitt des Gehäuses erstrecken.

Beispielsweise kann der Flüssigkeitsabgabebereich bei einem im Wesentlichen rechteckförmig ausgebildeten Gehäuse inklusive des Flüssigkeitsabgabebereichs an einer bevorzugt abgeschrägten Ecke des Gehäuses ausgebildet sein. Vorzugsweise kann das Gehäuse einen Aufnahmeraum aufweisen, wobei in der Gebrauchslage des Flüssigkeitsspenders, der Flüssigkeitsbehälter bevorzugt in einer vertikal nach unten gerichteten Bewegung in den Aufnahmeraum einsetzbar ist.

Ferner kann der Aufnahmeraum in vertikaler Richtung nach unten durch einen Boden begrenzt werden, auf dem vorzugsweise der in den Flüssigkeitsspender eingesetzte Flüssigkeitsbehälter ruht. In der Gebrauchslage des Flüssigkeitsspenders betrachtet, wird der Aufnahmeraum seitlich bzw. horizontal zumindest abschnittsweise durch Seitenwände des Gehäuses begrenzt, wobei der in dem Aufnahmeraum eingesetzte Flüssigkeitsbehälter zumindest abschnittsweise an der Innenseite der Seitenwände anliegt. Insbesondere können eine erste Seitenwand und eine zweite Seitenwand des Aufnahmeraums gegenüberliegend, bevorzugt im Wesentlichen parallel zueinander und/oder vertikal verlaufend, angeordnet sein. Dabei können in der Gebrauchslage des Flüssigkeitsspenders gesehen, die erste Seitenwand und zweite Seitenwand in horizontaler Richtung unterschiedlich lang ausgebildet sein. Ferner kann eine bevorzugt vertikal verlaufende dritte Seitenwand des Aufnahmeraums die Führungseinrichtung aufweisen und die erste Seitenwand mit der zweiten Seitenwand verbinden. Des Weiteren kann eine bevorzugt vertikal verlaufende vierte Seitenwand des Aufnahmeraums der dritten Seitenwand gegenüberliegend angeordnet sein und die erste Seitenwand mit der zweiten Seitenwand verbinden. Bevorzugt sind die dritte und vierte Seitenwand nicht parallel zueinander angeordnet, um die abgeschrägte Ecke auszubilden. Insbesondere kann die dritte Seitenwand in Bezug auf die erste und zweite Seitenwand derart ausgerichtet bzw. angeordnet sein, dass entsprechende Ebenen, welche jeweils durch die erste, zweite und dritte Seitenwand gebildet sind, nicht senkrecht zueinanderstehen. Des Weiteren kann die vierte Seitenwand in Bezug auf die erste und zweite Seitenwand derart ausgerichtet bzw. angeordnet sein, dass entsprechende Ebenen, welche jeweils durch die erste, zweite und vierte Seitenwand gebildet sind, senkrecht zueinanderstehen. Bevorzugt sind die Übergänge zwischen den Seitenwänden und/oder zum Boden hin abgerundet. Somit kann eine verbesserte Zugänglichkeit zu dem Flüssigkeitsabgabebereich gewährleistet werden. Ferner kann erreicht werden, dass der Flüssigkeitsbehälter besser an der Innenseite des Gehäuses anliegt.

Vorzugsweise können die Seitenwände und/oder der Boden zumindest abschnittsweise und/oder vollständig aus einem thermisch isolierenden Material gefertigt sein. Vorteilhafterweise kann somit eine thermische Isolation des Flüssigkeitsbehälters erreicht werden, wodurch bspw. ein Energieverbrauch für die Erreichung und Beibehaltung einer Zieltemperatur der Flüssigkeit des Flüssigkeitsbehälters reduziert werden kann.

Die Führungseinrichtung kann zu einer, insbesondere transversalen, Führung einer zu führenden Flüssigkeitsabgabeeinrichtung ausgebildet sein. Beispielsweise kann die Führungseinrichtung als eine Geradführung ausgebildet sein.

Die Flüssigkeitsabgabeeinrichtung kann als ein Ventil mit einem Ventilgehäuse und einem Ventilöffnungselement ausgebildet sein, wobei das Ventilöffnungselement aus dem Ventilgehäuse herausragt und mit einem in dem Ventilgehäuse angeordneten Ventilkörper - insbesondere einstückig - verbunden ist.

Insbesondere kann die Flüssigkeitsabgabeeinrichtung als ein mechanisch oder elektromechanisch öffnendes und/oder schließendes Ventil ausgebildet sein, beispielsweise als ein Zapfhahn mit mechanisch oder elektromechanisch verlagerbarem Ventilkörper zum Abdichten oder Freigeben einer Abgabeöffnung des Ventils, d.h., zum Öffnen oder Schließen des Zapfhahns.

Beispielsweise kann eine Betätigung der Flüssigkeitsabgabeeinrichtung - in Gebrauchslage der Flüssigkeitsabgabeeinrichtung gesehen - mittels Heraufdrückens bzw. Bewegens des Ventilöffnungselements relativ zu dem Ventilgehäuse der Flüssigkeitsabgabeeinrichtung erfolgen. Der Ventilkörper wird dadurch aus seiner - insbesondere federbelastet vorgegebenen - Dichtstellung mit einer Abgabeöffnung des Ventilgehäuses in eine Freigabestellung gehoben. Alternativ dazu kann die Betätigung mittels Herunterdrückens des Ventilgehäuses der Flüssigkeitsabgabeeinrichtung relativ zu dem Ventilöffnungselement erfolgen.

Die Betätigungseinrichtung kann als eine mechanische, elektromechanische, hydraulische oder pneumatische Betätigungseinrichtung ausgebildet sein. Des Weiteren kann die Betätigungseinrichtung derart ausgebildet sein, um ein langsames Öffnen der Flüssigkeitsabgabeeinrichtung zu ermöglichen, wodurch die Abgabe der Flüssigkeit besonders gut dosierbar ist. Die Betätigungseinrichtung kann beispielsweise ein Koppelgestänge aufweisen, das eine Betätigungskraft zur Betätigung der Flüssigkeitsabgabeeinrichtung mechanisch zu der Flüssigkeitsabgabeeinrichtung leitet. Alternativ dazu kann die Betätigung mittels eines Bedienelements erfolgen, das elektrisch mit einem Aktuator verbunden ist, der die Flüssigkeitsabgabeeinrichtung betätigt. Der Aktuator kann beispielsweise als ein Stellmotor oder Hubzylinder ausgebildet sein, wobei die Flüssigkeitsabgabeeinrichtung, beispielsweise mittels eines Kolbens oder einer Nockenwelle betätigbar sein kann.

Die nachfolgend verwendeten Begriffe "oben", "oberhalb" oder "herauf" und dergleichen bedeuten im Sinne der vorliegenden Erfindung eine Richtung und/oder eine Lage eines Elements in Bezug auf ein anderes Element entgegen der Schwerkraftrichtung. Die nachfolgend verwendeten Begriffe "unten", "unterhalb" oder "herunter" und dergleichen bedeuten im Sinne der vorliegenden Erfindung eine Richtung und/oder eine Lage eines Elements in Bezug auf ein anderes Element in der Schwerkraftrichtung.

Die Führungseinrichtung ist als einander gegenüberliegende und voneinander beabstandet angeordnete Führungsschienen ausgebildet. Somit kann auf einfache Art und Weise eine wirksame - insbesondere vertikale - Längsführung realisiert werden.

Beispielsweise können die Führungsschienen im Querschnitt im Wesentlichen U-förmig ausgebildet sein.

Vorteilhafterweise können dabei die jeweiligen Öffnungen der Führungsschienen einander zugewandt sein.

Alternativ oder zusätzlich dazu können die Führungsschienen im Querschnitt im Wesentlichen rechteckförmig ausgebildet sein und bevorzugt eine Breite (zugewandte Seiten der Führungsschienen) von etwa 6 mm bis 10 mm und bevorzugt von etwa 8,5 mm aufweisen.

Vorteilhafterweise können dabei jeweils schmalere Seiten der Führungsschienen einander zugewandt sein.

Mit der obigen Konfiguration kann weiter dazu beigetragen werden, auf einfache Art und Weise eine wirksame Längsführung der Flüssigkeitsabgabeeinrichtung zu realisieren.

Die Führungsschienen können einen wirksamen Abstand von etwa 25 mm bis 40 mm, bevorzugt von etwa 30 mm bis 35 mm, und besonders bevorzugt von etwa 33 mm zueinander aufweisen. Des Weiteren können die Führungsschienen eine Länge von mindestens 100 mm aufweisen. Bevorzugt beträgt die Länge der Führungsschienen maximal 200 mm, und besonders bevorzugt maximal 160 mm.

Beispielsweise bei im Querschnitt U-förmig ausgebildeten Führungsschienen wird der wirksame Abstand bis auf den Grund der U-förmigen Öffnung gemessen. Insbesondere bei den im Querschnitt rechteckförmig ausgebildeten Führungsschienen kann der wirksame Abstand dem lichten Abstand zwischen den Führungsschienen entsprechen.

Die Betätigungseinrichtung kann zum Verlagern zwischen einer Einsetzposition zum Einsetzen des Flüssigkeitsbehälters und einer Betätigungsposition zum Betätigen der Flüssigkeitsabgabeeinrichtung an einem abnehmbaren Deckel des Gehäuses angebracht sein.

Alternativ dazu kann die Betätigungseinrichtung zum Verlagern zwischen der Einsetzposition und der Betätigungsposition verschwenkbar an dem Gehäuse angebracht sein.

Insbesondere kann die Betätigungseinrichtung derart an dem Deckel angebracht sein, dass die Führungseinrichtung mittels eines Abnehmens des Deckels von dem Gehäuse zum Einsetzen des Flüssigkeitsbehälters freigebbar ist. Weiter kann die Betätigungseinrichtung mittels eines Aufsetzens des Deckels auf das Gehäuse zum Betätigen der Flüssigkeitsabgabeeinrichtung anordenbar sein.

Vorteilhafterweise kann die Flüssigkeitsabgabeeinrichtung bei auf dem Gehäuse aufgesetztem Deckel, insbesondere von der Betätigungseinrichtung, an einer Bewegung entgegen der Einsetzrichtung des Flüssigkeitsbehälters blockiert sein. Mit anderen Worten kann der Flüssigkeitsbehälter bei auf dem Gehäuse aufgesetztem Deckel von der Betätigungseinrichtung an einer Entnahme aus dem Gehäuse gehindert sein.

Insbesondere kann die Betätigungseinrichtung derart an dem Gehäuse angebracht sein, dass die Führungseinrichtung mittels eines Aufschwenkens der Betätigungseinrichtung zum Einsetzen des Flüssigkeitsbehälters freigebbar ist. Weiter kann die Betätigungseinrichtung mittels eines Zuschwenkens der Betätigungseinrichtung zum Betätigen der Flüssigkeitsabgabeeinrichtung anordenbar sein.

Vorteilhafterweise kann die Flüssigkeitsabgabeeinrichtung von der zugeschwenkten Betätigungseinrichtung an einer Bewegung entgegen der Einsetzrichtung des Flüssigkeitsbehälters blockiert sein. Mit anderen Worten kann der Flüssigkeitsbehälter und/oder die Flüssigkeitsabgabeeinrichtung mittels der zugeschwenkten Betätigungseinrichtung an einer Entnahme aus dem Gehäuse gehindert sein.

Unabhängig von einer Ausführung der Betätigungseinrichtung kann der Deckel bei einem Ausführungsbeispiel eine umlaufende Seitenwand aufweisen, die das Gehäuse bei aufgesetztem Deckel zumindest teilweise - insbesondere vorzugsweise vollständig - umlaufend abdeckt. Vorzugsweise kann der Deckel den Aufnahmeraum abdecken bzw. zumindest abschnittsweise umschließen. Ferner kann der Deckel ein thermisch isolierendes Material aufweisen, um den Aufnahmeraum zu isolieren

Die Flüssigkeitsabgabeeinrichtung kann von der Betätigungseinrichtung mechanisch oder elektromechanisch bedienbar sein.

Weiter unabhängig von einer Ausführung der Betätigungseinrichtung kann die Betätigungseinrichtung mittels eines an dem Deckel angeordneten Bedienelements bedienbar sein. Beispielsweise kann das Bedienelement als eine Drucktaste ausgebildet sein, dessen Betätigung, beispielsweise durch einen Nutzer, zu einer Flüssigkeitsabgabe führt. Insbesondere kann die Betätigungseinrichtung derart durch das Bedienelement bedienbar sein, dass für die Dauer der Betätigung des Bedienelements bzw. der Drucktaste eine Abgabe der Flüssigkeit erfolgt. Alternativ kann der Flüssigkeitsspender dazu ausgebildet sein, das beim Betätigen des Bedienelements eine vordefinierte Menge bzw. eine festlegbare Menge Flüssigkeit abgegeben wird. Mit anderen Worten, die Abgabemenge der Flüssigkeit wird nicht primär durch die Dauer der Betätigung des Bedienelements bestimmt sondern lediglich durch die Betätigung.

Der Boden des Gehäuses, auf dem vorzugsweise der in den Flüssigkeitsspender eingesetzte Flüssigkeitsbehälter ruht, kann in Richtung zu dem Flüssigkeitsabgabebereich ein Gefälle aufweisen.

Der Boden kann ein Gefälle von mindestens etwa 2 %, bevorzugt von mindestens etwa 4 % und besonders bevorzugt von mindestens etwa 8% aufweisen. Ferner kann das Gefälle maximal etwa 18 % betragen.

Insbesondere kann das Gefälle in mehreren, insbesondere drei, Ebenen oder trichterförmig ausgebildet sein. Beispielsweise kann der Boden V-förmig oder in der Form eines längs aufgeschnittenen Zylinders oder Kegels in Richtung zum Flüssigkeitsabgabebereich abfallen.

Vorteilhafterweise ist eine Entnahmeöffnung des in den Flüssigkeitsspender eingesetzten Flüssigkeitsbehälters, an der die Flüssigkeitsabgabeeinrichtung angeschlossen ist, der tiefste Punkt des Flüssigkeitsbehälters in dem Gehäuse.

Somit kann eine Restmenge der Flüssigkeit des in den Flüssigkeitsspender eingesetzten Flüssigkeitsbehälters am tiefsten Punkt des Gehäuses im Flüssigkeitsabgabebereich zusammenlaufen und zur Restentleerung des Flüssigkeitsbehälters zur Verfügung stehen.

Vorteilhafterweise kann mittels des das Gefälle aufweisenden Bodens der in den Flüssigkeitsspender eingesetzte Flüssigkeitsbehälter nahezu vollständig entleert werden.

Vorteilhafterweise kann am Boden im Flüssigkeitsabgabebereich eine Aussparung ausgebildet sein, um einen Platz im Flüssigkeitsabgabebereich für das - insbesondere bei Betätigung der Flüssigkeitsabgabeeinrichtung heruntergedrückte - Ventilgehäuse der Flüssigkeitsabgabeeinrichtung zu schaffen.

Mit der obigen Konfiguration kann weiter dazu beigetragen werden, auf einfache Art und Weise die Aufbewahrung der abzugebenden Flüssigkeit und/oder die Abgabe der Flüssigkeit zu verbessern.

Vorteilhafterweise kann an, insbesondere unter, dem Boden ein Kühl- und/oder Heizelement, beispielsweise ein Peltier-Element, angeordnet sein, um die Flüssigkeit in dem in das Gehäuse eingesetzten Flüssigkeitsbehälter zu kühlen oder zu erwärmen. Somit kann eine Temperatur der aufzubewahrenden und/oder abzugebenden Flüssigkeit beeinflusst werden und damit die Aufbewahrung und/oder Abgabe der Flüssigkeit weiter verbessert werden. Vorzugsweise kann die Oberfläche der dem eingesetzten Flüssigkeitsbehälter zugwandten Innenseite des Gehäuses eine Wärmeleitfähigkeit von mindestens $15 λ \left(\frac{W}{mK}\right)$ bei 20°C, bevorzugt von mindestens 100 λ bei 20°C, aufweisen. Vorteilhafterweise kann somit eine gute Temperaturverteilung, der durch das Kühl- und/oder Heizelement vorgegebenen Temperatur, um den Flüssigkeitsbehälter herum erreicht werden. Beispielsweise kann die Oberfläche der Seitenwände und/oder des Bodens zumindest abschnittsweise aus einer Legierung, die Aluminium aufweist, gefertigt sein.

Insbesondere kann eine Stromversorgung des Peltier-Elements in einem Unterstellgehäuse untergebracht sein, wobei das Gehäuse des Flüssigkeitsspenders auf das Unterstellgehäuse aufsetzbar ist. Somit kann mit einer Höhenausdehnung des Unterstellgehäuses eine Höhe des Gehäuses und damit eine Höhe der Flüssigkeitsabgabeeinrichtung des in das Gehäuse eingesetzten Flüssigkeitsbehälters beeinflusst und die Aufbewahrung und/oder Abgabe der Flüssigkeit weiter verbessert werden. Der Flüssigkeitsspender bzw. das Unterstellgehäuse kann ferner einen Energiespeicher zur Stromversorgung aufweisen, so dass die Flüssigkeitsspender auch ohne Netzstrom betrieben werden kann. Dies ermöglicht einen portablen Betrieb sowie eine Aufrechterhaltung der Kühlung bzw. Erwärmung bei einer fehlenden Stromversorgung durch den Netzstrom.

Vorzugsweise kann die Zieltemperatur für die Regelung des Heiz- und/oder Kühlelements temperaturgenau vorgegeben werden. Vorzugsweise kann ferner vorgesehen werden, dass beim Abnehmen des Deckels vom Gehäuse eine automatische Unterbrechung der Temperierung erfolgt und/oder beim Aufsetzen des Deckels auf das Gehäuse eine automatische Fortsetzung der Temperierung erfolgt.

Insbesondere kann das Gehäuse des Flüssigkeitsspenders mittels des Unterstellgehäuses in einer derartigen Höhe angeordnet sein, dass ein Auffanggefäß zum Auffangen der von dem Flüssigkeitsspender abgegebenen Flüssigkeit unter dem Gehäuse - insbesondere unter der Flüssigkeitsabgabeeinrichtung - platzierbar ist.

Die Stromversorgung kann insbesondere auch eine Restmengenanzeige und/oder eine Temperaturanzeige für die Flüssigkeit im Flüssigkeitsbehälter speisen. Beispielsweise kann als Geber für die Restmengenanzeige ein Massensensor am Boden des Gehäuses angeordnet sein und/oder als Geber für die Temperaturanzeige ein Temperatursensor am Boden des Gehäuses oder an einer anderen geeigneten Stelle des Gehäuses angeordnet sein. Die Restmengenanzeige und/oder die Temperaturanzeige können an dem Gehäuse und/oder dem Deckel angeordnet sein.

Vorteilhafterweise kann das Gehäuse des Flüssigkeitsspenders an dem Unterstellgehäuse lösbar befestigt sein.

In dem Flüssigkeitsabgabebereich kann ein Endanschlag ausgebildet sein, mittels dem die Flüssigkeitsabgabeeinrichtung des Flüssigkeitsbehälters in ihrer Endlage positionierbar ist.

Mit anderen Worten kann in dem Flüssigkeitsabgabebereich ein Endanschlag ausgebildet sein, mittels dem die Flüssigkeitsabgabeeinrichtung des Flüssigkeitsbehälters an einer weiteren Bewegung in Einsetzrichtung des Flüssigkeitsbehälters hinderbar ist.

Vorteilhafterweise kann der Endanschlag an dem Gehäuse oder der Führungseinrichtung ausgebildet sein.

Mit der obigen Konfiguration kann weiter dazu beigetragen werden, die für die Flüssigkeitsabgabe geeignete Positionierung der Flüssigkeitsabgabeeinrichtung des in den Flüssigkeitsspender eingesetzten Flüssigkeitsbehälters auf einfache Art und Weise zu gewährleisten und damit die Aufbewahrung der abzugebenden Flüssigkeit und/oder die Abgabe der Flüssigkeit zu verbessern.

Des Weiteren ist ein Flüssigkeitsbehälter offenbart, aus dem Flüssigkeit mittels einer Flüssigkeitsabgabeeinrichtung entnehmbar ist, wobei an der Flüssigkeitsabgabeeinrichtung ein Führungsflansch vorgesehen ist, mittels dem der Flüssigkeitsbehälter in einen zuvor beschriebenen Flüssigkeitsspender geführt einsetzbar ist, wobei der Führungsflansch mit einer Führungseinrichtung des Flüssigkeitsspenders zusammenwirkt.

Die für den zuvor beschriebenen Flüssigkeitsspender genannten Vorteile treffen analog auf den Flüssigkeitsbehälter zu.

Der Führungsflansch des Flüssigkeitsbehälters kann an seinem Außenumfang mit einem rechteckförmigen Querschnitt ausgebildet sein.

Alternativ dazu kann der Führungsflansch des Flüssigkeitsbehälters mit einem U-förmigen Querschnitt ausgebildet sein.

Insbesondere kann der Führungsflansch in der Vorderansicht gesehen im Wesentlichen rund oder im Wesentlichen oval ausgebildet sein. Vorzugsweise kann der Führungsflansch komplementär zu den Führungsschienen ausgebildet sein und einen wirksamen Außendurchmesser von etwa 25 mm bis 40 mm, bevorzugt 30 mm bis 35 mm und besonders bevorzugt von etwa 33 mm aufweisen. Ferner kann der wirksame Außendurchmesser des Führungsflansches minimal kleiner sein als der wirksame Abstand der Führungsschienen.

Insbesondere bei dem im Querschnitt rechteckförmig ausgebildeten Führungsflansch kann ein wirksamer Außendurchmesser dem Außendurchmesser des Führungsflanschs entsprechen. Beispielsweise bei im Querschnitt U-förmig ausgebildetem Führungsflansch wird der wirksame Außendurchmesser bis auf den Grund der U-förmigen Öffnung gemessen.

Die Flüssigkeitsabgabeeinrichtung des Flüssigkeitsbehälters kann mindestens ein Ventilöffnungselement aufweisen, mittels dessen die Flüssigkeitsabgabeeinrichtung in ihrer Endlage in dem Flüssigkeitsspender an einem Endanschlag des Flüssigkeitsspenders positionierbar ist.

Mit anderen Worten kann die Flüssigkeitsabgabeeinrichtung mindestens ein Ventilöffnungselement aufweisen, mittels dessen in Zusammenwirkung mit dem Endanschlag die Flüssigkeitsabgabeeinrichtung an einer weiteren Bewegung in Einsetzrichtung des Flüssigkeitsbehälters hinderbar ist.

Insbesondere kann das Ventilöffnungselement mittels Formschluss mit dem Endanschlag an einer weiteren Bewegung in Einsetzrichtung des Flüssigkeitsbehälters hinderbar sein.

Mit der obigen Konfiguration kann weiter dazu beigetragen werden, die für die Flüssigkeitsabgabe geeignete Positionierung der Flüssigkeitsabgabeeinrichtung des in den Flüssigkeitsspender eingesetzten Flüssigkeitsbehälters auf einfache Art und Weise zu gewährleisten und damit die Aufbewahrung der abzugebenden Flüssigkeit und/oder die Abgabe der Flüssigkeit zu verbessern.

Beispielsweise kann das mindestens eine Ventilöffnungselement seitlich von der Flüssigkeitsabgabeeinrichtung abstehend ausgebildet sein und in der Endlage der Flüssigkeitsabgabeeinrichtung an dem Endanschlag anliegen. In einem Ausführungsbeispiel kann das Ventilöffnungselement einen Positionierabschnitt aufweisen, mit dem die Flüssigkeitsabgabeeinrichtung an einem komplementären Positionierabschnitt des Endanschlags ausgerichtet werden kann. Vorteilhafterweise ermöglichen der Positionierabschnitt des Ventilöffnungselements und der komplementäre Positionierabschnitt, dass die Flüssigkeitsabgabeeinrichtung in Bezug auf die Führungseinrichtung und/oder Betätigungseinrichtung exakt positioniert werden kann. Dadurch ist es möglich, eine Verlagerung der Flüssigkeitsabgabeeinrichtung zu verhindern und die Flüssigkeitsabgabeeinrichtung exakt betätigen zu können. Der Positionierabschnitt des Ventilöffnungselements kann ferner mindestens zwei Positionierelemente aufweisen, welche mit komplementären Positionierelementen des Endanschlags zusammenwirken, um die Flüssigkeitsabgabeeinrichtung zusätzlich in ihrer horizontalen Lage relativ zu dem Endanschlag zu stabilisieren. Insbesondere können die Positionierelemente symmetrisch in Bezug auf das Ventilgehäuse angeordnet sein und/oder ineinander eingreifen.

Der Positionierabschnitt des Ventilöffnungselements kann beispielsweise ein positiv kegelförmig ausgebildetes Positionierelement aufweisen und an dem Endanschlag kann ein dementsprechend negativ kegelförmiger Aufnahmeabschnitt bzw. Positionierelement ausgebildet sein, in dem das Ventilöffnungselement mit seinem Positionierabschnitt in der Endlage der Flüssigkeitsabgabeeinrichtung aufgenommen ist.

Des Weiteren ist vorgesehen, dass die Betätigungseinrichtung, insbesondere wenn diese verschwenkbar an dem Gehäuse angebracht ist, dazu ausgelegt ist, in der Betätigungsposition der Betätigungseinrichtung zum Betätigen der Flüssigkeitsabgabeeinrichtung die Lage der Flüssigkeitsabgabeeinrichtung in Bezug auf das Gehäuse zu fixieren. Insbesondere kann in der Betätigungsposition die Betätigungseinrichtung die Oberseite des Ventilgehäuses kontaktieren, um eine Bewegung der Flüssigkeitsabgabeeinrichtung entgegen der Einsetzrichtung zu verhindern. Zum Abgeben der Flüssigkeit ist die Betätigungseinrichtung dazu ausgelegt, das Ventilöffnungselement der Flüssigkeitsabgabeeinrichtung, in Gebrauchslage des Flüssigkeitsspenders gesehen, heraufzubewegen. Ferner kann vorgesehen sein, dass das Ventilgehäuse in der Endlage der Flüssigkeitsabgabeeinrichtung an dem Endanschlag anliegt und das Ventilöffnungselement relative zu dem Gehäuse bewegbar ist.

Des Weiteren kann die Betätigungseinrichtung einen um eine erste Drehachse drehbar gelagerten Bedienhebel, einen um eine zweite Drehachse, welche im Wesentlichen parallel zur ersten Drehachse verläuft, drehbar gelagerten Kipphebel, und ein Kraftübertragungselement aufweisen. Das Kraftübertragungselement kann durch den Bedienhebel in seiner Lage veränderlich sein und, von der zweiten Drehachse aus gesehen, mit einer ersten Seite des Kipphebels verbunden sein. Ferner kann, von der zweiten Drehachse aus gesehen, eine zweite Seite des Kipphebels das Ventilöffnungselement der Flüssigkeitsabgabeeinrichtung betätigen. Insbesondere kann das Kraftübertragungselement durch den Bedienhebel im Wesentlichen entlang der Einsetzrichtung verlagert werden. Der Bedienhebel kann insbesondere durch einen Nutzer bedient werden, um eine Abgabe der Flüssigkeit zu bewirken. Für eine Abgabe der Flüssigkeit kann insbesondere vorgesehen sein, dass der bevorzugt als einseitiger Hebel ausgebildete Bedienhebel in Richtung der Einsetzrichtung bzw. nach unten bewegt wird, wodurch eine entsprechende Positionsverlagerung des Kraftübertragungselements erfolgt. Daraus resultierend wird die zweite Seite des Kipphebels entgegen der Einsetzrichtung verlagert, wodurch das Ventilöffnungselement ebenfalls entgegen der Einsetzrichtung verlagert wird und eine Abgabe der Flüssigkeit erfolgt.

Vorzugsweise kann vorgesehen sein, dass das Kraftübertragungselement eine Bedienhebelöffnung bzw. -durchführung aufweist, durch welche der Bedienhebel aus dem Gehäuse herausgeführt ist. Ferner kann eine kraftübertragungselementseitige Kontaktfläche des Bedienhebels, mit der zum Abgeben der Flüssigkeit eine Kraft auf eine bedienhebelseitige Kontaktfläche des Kraftübertragungselements, die an der Bedienhebelöffnung ausgebildet ist, ausgeübt wird, im Wesentlichen geradlinig verlaufen und die bedienhebelseitige Kontaktfläche einen gebogenen Verlauf aufweisen. Beim Betätigen des Bedienhebels zur Abgabe der Flüssigkeit, kann die kraftübertragungselementseitige Kontaktfläche zumindest abschnittsweise an der bedienhebelseitige Kontaktfläche entlanggeführt werden. Durch den gebogenen Verlauf der bedienhebelseitigen Kontaktfläche kann diese besonders gut an der kraftübertragungselementseitigen Kontaktfläche entlang gleiten, was eine gute Bedienbarkeit der Betätigungseinrichtung fördert.

Vorzugsweise kann der Flüssigkeitsspender eine Tüllen-Schnellkupplung zur Kupplung einer Tülle aufweisen, wobei die Tülle als Spritzschutz von der durch die Flüssigkeitsabgabeeinrichtung abgegebenen Flüssigkeit ausgebildet ist. Insbesondere kann die Tülle unterhalb der Flüssigkeitsabgabeeinrichtung angeordnet sein und durch eine Drehbewegung von der Tüllen-Schnellkupplung lösbar und mit dieser verbindbar sein. Ferner kann die Länge der Tülle in Gehäusenähe länger sein als außenliegend.

Bevorzugt kann der Flüssigkeitsspender einen Standfuß mit einer Auflagefläche aufweisen, die bei einer bestimmungsgemäßen Positionierung des Flüssigkeitsspenders auf einer im Wesentlichen ebenen Positionierungsfläche diese kontaktiert, wobei die Auflagefläche, gesehen in einer Draufsicht auf den Flüssigkeitsspender, außerhalb einer Grundrissfläche der Oberseite des Flüssigkeitsspenders angeordnet ist. Die Positionierungsfläche kann beispielsweise eine Tischplatte oder Küchenarbeitsplatte sein. Ferner kann der Flüssigkeitsspender an dessen Unterseite mindestens drei, bevorzugt mindestens vier weitere Auflagepunkte aufweisen, mit denen der Flüssigkeitsspender die Positionierungsfläche kontaktiert, wobei die weiteren Auflagepunkte innerhalb der Grundrissfläche verteilt angeordnet sind. Die Auflagefläche befindet sich insbesondere im Bereich der Betätigungseinrichtung, um den Flüssigkeitsspender auf der Positionierungsfläche zu stabilisieren und ein Kippen des Flüssigkeitsspenders beim Betätigen der Betätigungseinrichtung und insbesondere beim Betätigen des Bedienhebels zu verhindern.

Der Flüssigkeitsbehälter kann weitgehend formflexibel, insbesondere als Beutel, ausgebildet sein. Beispielsweise kann der Beutel aus zwei oder mehr Folienelementen gefertigt sein, welche derart miteinander verbunden sind, bspw. durch Verschweißen und/oder Verkleben, um den Flüssigkeitsbehälter auszubilden. Die Folienelemente, welche die Wandung des Flüssigkeitsbehälters bilden, können bspw. mehrlagig und/oder als Kunststofffolie ausgebildet sein. Der Flüssigkeitsbehälter bzw. die Folienelemente können ferner eine Sauerstoffbarriere aufweisen, um ein Eindiffundieren von Sauerstoff in den Behälter bzw. die darin enthaltene Flüssigkeit zu reduzieren. Insbesondere können die Folienelemente aus Polyethylenterephthalat (PET), Aluminium, und/oder Low-Density Polyethylen (LDPE) gefertigt sein.

Weiter kann der Flüssigkeitsbehälter, insbesondere in unbefülltem Zustand, rechteckförmig ausgebildet sein, wobei die Flüssigkeitsabgabeeinrichtung - in Draufsicht des Flüssigkeitsbehälters gesehen - vorzugsweise in einem Eckbereich des Flüssigkeitsbehälters ausgebildet sein kann.

Dies trägt weiter dazu bei, dass eine Restmenge der Flüssigkeit des in den Flüssigkeitsspender eingesetzten Flüssigkeitsbehälters am tiefsten Punkt des Gehäuses im Flüssigkeitsabgabebereich zusammenlaufen und zur Restentleerung des Flüssigkeitsbehälters zur Verfügung stehen kann.

Ferner kann der Flüssigkeitsbehälter mindestens 1l (Liter) Flüssigkeit aufnehmen, bevorzugt mindestens 1,5l Flüssigkeit und besonders bevorzugt mindestens 2l Flüssigkeit aufnehmen. Bevorzugt ist die maximale Aufnahmemenge des Flüssigkeitsbehälters auf etwa 10l, bevorzugt auf etwa 5l und besonders bevorzugt auf etwa 3l begrenzt.

Mit der obigen Konfiguration kann weiter dazu beigetragen werden, auf einfache Art und Weise die Aufbewahrung der abzugebenden Flüssigkeit und/oder die Abgabe der Flüssigkeit zu verbessern.

Bei der aufzubewahrenden und/oder abzugebenden Flüssigkeit kann es sich vorzugsweise um eine für den menschlichen Verzehr geeignete Flüssigkeit handeln wie beispielsweise Obstsaft, Gemüsesaft oder Wein.

Ein weiterer Aspekt betrifft eine Zapfanlage mit einem zuvor beschriebenen Flüssigkeitsspender, in die ein zuvor beschriebener Flüssigkeitsbehälter eingesetzt ist.

Die Vorteile der Zapfanlage mit dem Flüssigkeitsspender und dem Flüssigkeitsbehälter ergeben sich analog aus den zu dem oben beschriebenen Flüssigkeitsspender und Flüssigkeitsbehälter genannten Merkmalen und deren Vorteilen.

Eine Betätigungsrichtung einer - in ihrer Gebrauchslage gesehenen - Flüssigkeitsabgabeeinrichtung des Flüssigkeitsbehälters und eine Abgaberichtung der Flüssigkeit können vertikal ausgerichtet sein.

Ein weiterer Aspekt der Erfindung betrifft ein Verfahren zum Einsetzen eines zuvor beschriebenen Flüssigkeitsbehälters in einen zuvor beschriebenen Flüssigkeitsspender, mit dem Schritt:
Einsetzen des Flüssigkeitsbehälters in das Gehäuse, wobei der Führungsflansch des Flüssigkeitsbehälters mittels der Führungseinrichtung des Gehäuses geführt wird.

Die Vorteile des Verfahrens zum Einsetzen des Flüssigkeitsbehälters in den Flüssigkeitsspender ergeben sich analog aus den zu dem oben beschriebenen Flüssigkeitsspender und Flüssigkeitsbehälter genannten Merkmalen und deren Vorteilen.

Vorteilhafterweise erfolgt vor dem Einsetzen des Flüssigkeitsbehälters in das Gehäuse der Schritt:
Verlagern der Betätigungseinrichtung in die Einsetzposition des Flüssigkeitsbehälters oder
Sicherstellen, dass die Betätigungseinrichtung in die Einsetzposition des Flüssigkeitsbehälters verlagert ist.

Insbesondere kann vor dem Einsetzen des Flüssigkeitsbehälters in das Gehäuse der Schritt:
Aufschwenken der Betätigungseinrichtung in die Einsetzposition des Flüssigkeitsbehälters oder
Sicherstellen, dass die Betätigungseinrichtung in die Einsetzposition des Flüssigkeitsbehälters aufgeschwenkt ist
erfolgen.

Weiter insbesondere kann nach dem Einsetzen des Flüssigkeitsbehälters in das Gehäuse der Schritt:
Zuschwenken der Betätigungseinrichtung in die Betätigungsposition der Flüssigkeitsabgabeeinrichtung
erfolgen.

Alternativ dazu kann vor dem Einsetzen des Flüssigkeitsbehälters in das Gehäuse der Schritt:
Abnehmen des Deckels mit der Betätigungseinrichtung von dem Flüssigkeitsbehälter oder
Sicherstellen, dass der Deckel mit der Betätigungseinrichtung von dem Flüssigkeitsbehälter abgenommen ist,
erfolgen.

Weiter kann alternativ nach dem Einsetzen des Flüssigkeitsbehälters in das Gehäuse der Schritt:
Aufsetzen des Deckels auf das Gehäuse und damit Bringen der Betätigungseinrichtung in die Betätigungsposition der Flüssigkeitsabgabeeinrichtung
erfolgen.

Nachfolgend sind Ausführungsbeispiele des erfindungsgemäßen Flüssigkeitsspenders, des Flüssigkeitsbehälters und der Zapfanlage anhand von Zeichnungen näher erläutert. Einander entsprechende Gegenstände oder Elemente sind in allen Figuren mit den gleichen Bezugszeichen versehen. Es versteht sich, dass die vorliegende Erfindung nicht auf die nachstehend beschriebenen Ausführungsbeispiele beschränkt sind, und dass einzelne Merkmale davon zu weiteren Ausführungsbeispielen kombiniert werden können.

Es zeigen:
- **Fig. 1**: eine räumliche Ansicht eines erfindungsgemäßen Flüssigkeitsspenders gemäß einem Ausführungsbeispiel der Erfindung;
- **Fig. 2**: eine Draufsicht auf einen gefüllten Flüssigkeitsbehälter gemäß einem Ausführungsbeispiel der Erfindung;
- **Fig. 3**: eine Seitenansicht auf einen geschnitten dargestellten Flüssigkeitsspender gemäß einem weiteren Ausführungsbeispiel der Erfindung, wobei ein Einsetzen des Flüssigkeitsbehälters gemäß Fig. 2 darin in einer ersten Stufe abgebildet ist,
- **Fig. 4**: eine Seitenansicht auf den Flüssigkeitsspender gemäß Fig. 3, wobei das Einsetzen des Flüssigkeitsbehälters gemäß Fig. 2 darin in einer zweiten Stufe abgebildet ist,
- **Fig. 5**: eine Seitenansicht auf den Flüssigkeitsspender gemäß Fig. 3, wobei das Einsetzen des Flüssigkeitsbehälters gemäß Fig. 2 darin in einer dritten Stufe abgebildet ist,
- **Fig. 6**: eine räumliche Ansicht eines Halbschnitts der Zapfanlage gemäß Fig. 5,
- **Fig. 7**: eine Seitenansicht des Halbschnitts der Zapfanlage gemäß Fig. 5 mit unbetätigter Flüssigkeitsabgabeeinrichtung,
- **Fig. 8**: eine Seitenansicht des Halbschnitts der Zapfanlage gemäß Fig. 5 mit betätigter Flüssigkeitsabgabeeinrichtung,
- **Fig. 9**: eine weitere Ausführungsform eines erfindungsgemäßen Flüssigkeitsspenders,
- **Fig. 10**: eine weitere Ausführungsform einer Flüssigkeitsabgabeeinrichtung zur Verwendung mit dem in Fig. 9 gezeigten Flüssigkeitsspender,
- **Fig. 11 und 12**: einen Betätigungsvorgang einer Betätigungseinrichtung des in Fig. 9 gezeigten Flüssigkeitsspenders,
- **Fig. 13**: eine Ansicht der Unterseite des Flüssigkeitsspenders,
- **Fig. 14**: eine Ansicht der Oberseite des Flüssigkeitsspenders, und
- **Fig. 15**: eine Tüllen-Schnellkupplung mit verbundener Tülle.

Bei der in **Fig. 1** gezeigten räumlichen Ansicht eines erfindungsgemäßen Flüssigkeitsspenders 1 gemäß einem Ausführungsbeispiel der Erfindung ist ein Gehäuse 2 des Flüssigkeitsspenders 1 dargestellt, das in einem Flüssigkeitsabgabebereich 6 eine Führungseinrichtung 4 und eine Betätigungseinrichtung 8 aufweist.

Das Gehäuse 2 ist im Wesentlichen rechteckförmig ausgebildet und im Flüssigkeitsabgabebereich 6 an einer Ecke abgeschrägt.

Vorzugsweise kann das Gehäuse 2 einen Aufnahmeraum 3 aufweisen, wobei in der Gebrauchslage des Flüssigkeitsspenders 1, ein in Fig. 2 gezeigter Flüssigkeitsbehälter 14 bevorzugt in einer vertikal nach unten gerichteten Bewegung in den Aufnahmeraum 3 einsetzbar ist.

Ferner kann der Aufnahmeraum 3 in vertikaler Richtung nach unten durch einen Boden 34 begrenzt werden, auf dem vorzugsweise der in den Flüssigkeitsspender 1 eingesetzte Flüssigkeitsbehälter 14 ruht. In der Gebrauchslage des Flüssigkeitsspenders 1 betrachtet, wird der Aufnahmeraum 3 seitlich bzw. horizontal zumindest abschnittsweise durch eine erste Seitenwand 60, eine zweite Seitenwand 62, eine dritte Seitenwand 64 und eine vierte Seitenwand 66 des Gehäuses 2 begrenzt, wobei der in dem Aufnahmeraum 3 eingesetzte Flüssigkeitsbehälter 14 zumindest abschnittsweise an der Innenseite der Seitenwände 60 bis 66 anliegt. Insbesondere können die erste Seitenwand 60 und die zweite Seitenwand 62 des Aufnahmeraums 3 gegenüberliegend, bevorzugt im Wesentlichen parallel zueinander und/oder vertikal verlaufend, angeordnet sein. Dabei können in der Gebrauchslage des Flüssigkeitsspenders 1 gesehen, die erste Seitenwand 60 und zweite Seitenwand 62 in horizontaler Richtung unterschiedlich lang ausgebildet sein. Ferner kann die bevorzugt vertikal verlaufende dritte Seitenwand 64 des Aufnahmeraums 3 die Führungseinrichtung 4 aufweisen und die erste Seitenwand 60 mit der zweiten Seitenwand 62 verbinden. Des Weiteren kann die bevorzugt vertikal verlaufende vierte Seitenwand 66 des Aufnahmeraums 3 der dritten Seitenwand 64 gegenüberliegend angeordnet sein und die erste Seitenwand 60 mit der zweiten Seitenwand 63 verbinden. Bevorzugt sind die dritte und vierte Seitenwand 64 und 66 nicht parallel zueinander angeordnet, um die abgeschrägte Ecke auszubilden. Insbesondere kann die dritte Seitenwand 64 in Bezug auf die erste 60 und zweite Seitenwand 62 derart ausgerichtet bzw. angeordnet sein, dass entsprechende Ebenen, welche jeweils durch die erste, zweite und dritte Seitenwand 60-64 gebildet sind, nicht senkrecht zueinanderstehen. Des Weiteren kann die vierte Seitenwand 66 in Bezug auf die erste 60 und zweite Seitenwand 62 derart ausgerichtet bzw. angeordnet sein, dass entsprechende Ebenen, welche jeweils durch die erste, zweite und vierte Seitenwand 60/62/66 gebildet sind, senkrecht zueinanderstehen. Bevorzugt sind die Übergänge zwischen den Seitenwänden 60 bis 66 und/oder zum Boden 34 hin abgerundet. Somit kann eine verbesserte Zugänglichkeit zu dem Flüssigkeitsabgabebereich 6 gewährleistet werden. Ferner kann erreicht werden, dass der Flüssigkeitsbehälter 14 besser an der Innenseite des Gehäuses 2 anliegt.

Vorzugsweise können die Seitenwände 60 bis 66 und/oder der Boden 34 zumindest abschnittsweise und/oder vollständig aus einem thermisch isolierenden Material gefertigt sein. Vorteilhafterweise kann somit eine thermische Isolation des Flüssigkeitsbehälters erreicht werden, wodurch bspw. ein Energieverbrauch für die Erreichung und Beibehaltung einer Zieltemperatur der Flüssigkeit des Flüssigkeitsbehälters reduziert werden kann.

Die Führungseinrichtung 4 ist gemäß dem dargestellten Ausführungsbeispiel als zwei mit einem wirksamen Abstand 10 voneinander beabstandete Führungsschienen 12 ausgebildet, wobei die Führungsschienen 12 mit einem rechteckförmigen Querschnitt ausgebildet sind. Der wirksame Abstand 10 entspricht hier einem lichten Abstand zwischen den Führungsschienen 12.

Zwischen den Führungsschienen 12 ist ein hier nicht dargestellter Flüssigkeitsbehälter 14 mit seiner Flüssigkeitsabgabeeinrichtung 22 (siehe Fig. 2) beim Einsetzen führbar.

Die Betätigungseinrichtung 8 ist in dem dargestellten Ausführungsbeispiel schwenkbar an dem Gehäuse 2 angebracht und ist zwischen einer Einsetzposition zum Einsetzen des Flüssigkeitsbehälters 14 und einer Betätigungsposition zum Betätigen der Flüssigkeitsabgabeeinrichtung 22 verschwenkbar.

Weiter weist das Gehäuse 2 einen Endanschlag 16 auf, mittels dem die Flüssigkeitsabgabeeinrichtung 22 des Flüssigkeitsbehälters 14 in ihrer Endlage positionierbar ist.

Der Endanschlag 16 weist zu einem Positionierabschnitt 32 der Flüssigkeitsabgabeeinrichtung 22 komplementär ausgebildeten Positionierabschnitt 18 auf, um die Position der Flüssigkeitsabgabeeinrichtung 22 in Bezug auf die Führungseinrichtung 4 und/oder die Betätigungseinrichtung 8 festzulegen. Der komplementäre Positionierabschnitt 18 kann zwei negativ kegelförmig ausgebildete Aufnahmeabschnitte 18 aufweisen, in denen die zu Fig. 2 beschriebenen Ventilöffnungselemente 28 der Flüssigkeitsabgabeeinrichtung 22 mit ihren Positionierabschnitten 32 in der Endlage der Flüssigkeitsabgabeeinrichtung 22 aufnehmbar sind.

Das Gehäuse 2 ist auf einem Unterstellgehäuse 20 aufgesetzt, wobei damit eine Höhe der Flüssigkeitsabgabeeinrichtung des in das Gehäuse 2 eingesetzten Flüssigkeitsbehälters insbesondere derart beeinflussbar ist, dass ein (nicht dargestelltes) Gefäß zum Befüllen mit der Flüssigkeit unter das Gehäuse 2 platzierbar ist.

Der in **Fig. 2** in einer Draufsicht gezeigte gefüllte Flüssigkeitsbehälter 14 ist wie in dem Ausführungsbeispiel dargestellt, insbesondere in unbefülltem Zustand, rechteckförmig ausgebildet, wobei dessen Flüssigkeitsabgabeeinrichtung 22 in Draufsicht gesehen in einem Eckbereich des Flüssigkeitsbehälters 14 ausgebildet ist. Dabei kann eine Abgabeöffnung 48 der Flüssigkeitsabgabeeinrichtung 22 in Richtung eines nächstgelegenen Randbereichs des Flüssigkeitsbehälters 14 ausgerichtet sein.

Wie weiter dargestellt, ist der Flüssigkeitsbehälter 14 weitgehend formflexibel ausgebildet, beispielsweise als Beutel aus Kunststofffolie. Beispielsweise kann der Flüssigkeitsbehälter aus zwei oder mehr Folienelementen gefertigt sein, welche an Ihren Randbereichen derart miteinander verbunden sind, bspw. durch Verschweißen und/oder Verkleben, um den Flüssigkeitsbehälter 14 auszubilden.

Ein Führungsflansch 24 der Flüssigkeitsabgabeeinrichtung 22 ist in der Vorderansicht gesehen rund und an seinem Außenumfang mit einem U-förmigen Querschnitt ausgebildet, um beim Einsetzen des Flüssigkeitsbehälters 14 in das Gehäuse 2 von der zu Fig. 1 beschriebenen Führungseinrichtung 4 geführt werden zu können. Hier wird ein wirksamer Außendurchmesser 26 (siehe Fig. 3) bis auf den Grund der U-förmigen Öffnung gemessen.

Die Flüssigkeitsabgabeeinrichtung 22 weist zwei Ventilöffnungselemente 28 auf, mittels derer die Flüssigkeitsabgabeeinrichtung 22 in ihrer Endlage in dem Flüssigkeitsspender 1 an einem Endanschlag 16 des Flüssigkeitsspenders 1 positionierbar ist.

Wie in diesem Ausführungsbeispiel dargestellt, sind die Ventilöffnungselemente 28 seitlich über ein Ventilgehäuse 30 der Flüssigkeitsabgabeeinrichtung 22 abstehend ausgebildet und weisen einen positiv kegelförmig ausgebildeten Positionierabschnitt 32 auf.

Die Ventilöffnungselemente 28 sind in diesem Ausführungsbeispiel mit einem in dem Ventilgehäuse 30 angeordneten Ventilkörper (nicht dargestellt) einstückig verbunden. Eine Relativbewegung zwischen den Ventilöffnungselementen 28 und dem Ventilgehäuse 30 verlagert den hier nicht dargestellten Ventilkörper aus seinem Dichtsitz zur Freigabe einer Abgabeöffnung 48 der Flüssigkeitsabgabeeinrichtung 22.

In **Fig. 3** ist eine Seitenansicht auf einen geschnitten dargestellten Flüssigkeitsspender 1 gemäß einem weiteren Ausführungsbeispiel der Erfindung gezeigt, wobei ein Einsetzen des Flüssigkeitsbehälters 14 gemäß Fig. 2 darin in einer ersten Stufe abgebildet ist.

Bei dem Flüssigkeitsspender 1 gemäß dem weiteren Ausführungsbeispiel ist im Unterschied zu dem Flüssigkeitsspender 1 gemäß dem in Fig. 1 gezeigten Ausführungsbeispiel die Betätigungseinrichtung 8 nicht an dem Gehäuse 2 angebracht, sondern an einem in Fig. 3 nicht dargestellten Deckel 38(siehe Fig. 6), der zum Einsetzen des Flüssigkeitsbehälters 14 vom Gehäuse 2 abgenommen ist. Weiter in Fig. 3 nicht dargestellt ist das Unterstellgehäuse 20.

Das Gehäuse 2 des Flüssigkeitsspenders 1 gemäß dem in Fig. 3 gezeigten weiteren Ausführungsbeispiel weist ebenso wie das Gehäuse 2 des Flüssigkeitsspenders 1 gemäß dem in Fig. 1 gezeigten Ausführungsbeispiel einen Boden 34 auf, der in Richtung des Flüssigkeitsabgabebereichs 6 abfällt.

Der Boden kann ein Gefälle von mindestens etwa 2 %, bevorzugt von mindestens etwa 4 % und besonders bevorzugt von mindestens etwa 8% aufweisen. Ferner kann das Gefälle maximal etwa 18 % betragen.

Der Flüssigkeitsbehälter 14 ist derart über dem Gehäuse 2 positioniert, dass die Flüssigkeitsabgabeeinrichtung 22 über der Führungseinrichtung 4 liegt. Weiter ist der Führungsflansch 24 und mit der Führungseinrichtung 4 ausgerichtet.

Bei der in **Fig. 4** gezeigten Seitenansicht auf den Flüssigkeitsspender 1 gemäß Fig. 3 ist das Einsetzen des Flüssigkeitsbehälters gemäß Fig. 2 darin in einer zweiten Stufe abgebildet.

Der Flüssigkeitsbehälter 14 ist teilweise in das Gehäuse 2 eingesetzt, wobei die Flüssigkeitsabgabeeinrichtung 22 mit ihrem, hier im Querschnitt U-förmig ausgebildeten, Führungsflansch 24 zwischen den, hier im Querschnitt rechteckförmig ausgebildeten, Führungsschienen 12 der Führungseinrichtung 4 geführt ist.

Der weitgehend formflexibel ausgebildete Flüssigkeitsbehälter 14 passt sich beim Einsetzen in das Gehäuse 2 einer Innenform des Gehäuses 2 an.

Bei der in **Fig. 5** gezeigten Seitenansicht auf den Flüssigkeitsspender 1 gemäß Fig. 3 ist das Einsetzen des Flüssigkeitsbehälters gemäß Fig. 2 darin in einer dritten Stufe abgebildet. Mit anderen Worten ist in Fig. 5 eine Seitenansicht auf eine Zapfanlage 36 gemäß einem Ausführungsbeispiel der Erfindung abgebildet, wobei der Flüssigkeitsbehälter 14 gemäß Fig. 2 in den Flüssigkeitsspender 1 gemäß Fig. 3 eingesetzt ist.

Der weitgehend formflexibel ausgebildete Flüssigkeitsbehälter 14 ist insbesondere an den Boden 34 mit dem Gefälle in Richtung des Flüssigkeitsabgabebereichs 6 angepasst. Somit kann auch eine Restmenge der Flüssigkeit im Flüssigkeitsbehälter 14 am tiefsten Punkt des Gehäuses 2 im Flüssigkeitsabgabebereich 6 zusammenlaufen und zur Restentleerung des Flüssigkeitsbehälters 14 zur Verfügung stehen.

Wie in der in **Fig. 6** gezeigten räumlichen Ansicht eines Halbschnitts der Zapfanlage 36 gemäß Fig. 5 dargestellt, ist die Flüssigkeitsabgabeeinrichtung 22 des in das Gehäuse 2 eingesetzten Flüssigkeitsbehälters 14 in ihrer Endlage positioniert, wobei die Ventilöffnungselemente 28 der Flüssigkeitsabgabeeinrichtung 22 an dem Endanschlag 16 anliegen.

Dabei sind die seitlich von der Flüssigkeitsabgabeeinrichtung 22 abstehenden Ventilöffnungselemente 28 mit ihren positiv kegelförmig ausgebildeten Positionierabschnitten 32 in den dementsprechend negativ kegelförmig ausgebildeten Aufnahmeabschnitten 18 des Endanschlags 16 aufgenommen.

In dem Deckel 38 des Gehäuses 2 ist die Betätigungseinrichtung 8 angebracht, wobei der Deckel 38 nach dem Einsetzen des Flüssigkeitsbehälters 14 zur Betätigung der Flüssigkeitsabgabeeinrichtung 22 auf das Gehäuse 2 aufgesetzt ist.

Wie in diesem Ausführungsbeispiel dargestellt, ist die Betätigungseinrichtung 8 mittels eines am Deckel 38 angebrachten Bedienelements 40 bedienbar. Das Bedienelement 40 ist hier als eine Drucktaste ausgebildet. Der Deckel weist eine umlaufende Seitenwand 50 auf, die das Gehäuse bei aufgesetztem Deckel hier vollständig abdeckt.

Wie weiter in Fig. 6 dargestellt, ist das Bedienelement 40 mit Anschlusskabeln 42 elektrisch mit einem Aktuator 44 verbunden, der hier als ein Stellmotor ausgebildet ist. Der Aktuator 44 fährt bei Betätigung ein Betätigungselement 46 aus, das hier als ein Kolben ausgebildet ist.

Bei der in **Fig. 7** gezeigten Seitenansicht des Halbschnitts der Zapfanlage 36 gemäß Fig. 5 ist die unbetätigte Flüssigkeitsabgabeeinrichtung 22 dargestellt.

Die Flüssigkeitsabgabeeinrichtung 22 ist in ihrer Endlage, wobei ihre Ventilöffnungselemente 28 mit deren Positionierabschnitten 32 in den Aufnahmeabschnitten 18 des Endanschlags 16 aufgenommen sind. Dabei ist die Betätigungseinrichtung 8 mittels des auf das Gehäuse 2 aufgesetzten Deckels 38 derart angeordnet, dass das Betätigungselement 46 über dem Ventilgehäuse 30 der Flüssigkeitsabgabeeinrichtung 22 positioniert ist.

Wie in der in **Fig. 8** gezeigten Seitenansicht des Halbschnitts der Zapfanlage 36 gemäß Fig. 5 dargestellt, ist die Flüssigkeitsabgabeeinrichtung 22 betätigt.

Dabei ist das Betätigungselement 46 ausgefahren und drückt das Ventilgehäuse 30 herunter. Die Ventilöffnungselemente 28 werden von dem Endanschlag 16 an einer Bewegung nach unten gehindert und es findet eine Relativbewegung zwischen dem Ventilgehäuse 30 und den Ventilöffnungselementen 28 statt. Diese Relativbewegung verlagert den nicht dargestellten Ventilkörper aus seinem Dichtsitz und gibt die Abgabeöffnung 48 der Flüssigkeitsabgabeeinrichtung 22 frei, sodass die Flüssigkeit aus dem Flüssigkeitsbehälter 14 abgegeben wird.

**Fig. 9** zeigt eine weitere Ausführungsform eines erfindungsgemäßen Flüssigkeitsspenders 1, wobei im Folgenden lediglich auf wesentliche Unterschiede zu den vorhergehenden Ausführungsformen eingegangen wird. Insbesondere ist der Endanschlag 16 dazu ausgelegt, die in Fig. 10 gezeigte Flüssigkeitsabgabeeinrichtung 22 in ihrer Endlage zu positionieren, wobei hier das Ventilgehäuse 30 der Flüssigkeitsabgabeeinrichtung 22 auf dem Endanschlag 16 positioniert wird. Entgegen der zuvor beschriebenen Ausführungsform werden das Ventilöffnungselement 28 oder die Ventilöffnungselemente 28 nicht auf dem Endanschlag 16 positioniert. Wie aus Fig. 10 ersichtlich, weisen die Ventilöffnungselemente 28 vorzugsweise keinen Positionierabschnitt auf. Wie insbesondere in den Fig. 11 und 12 dargestellt, wird das Ventilgehäuse 30 um die Abgabeöffnung 48 herum auf dem Endanschlag 16 positioniert. Ferner kann der Endanschlag 16 eine Öffnung aufweisen (siehe Fig. 15), durch welche die Abgabeöffnung 48 der Flüssigkeitsabgabeeinrichtung 22 in der Gebrauchslage hindurchgeführt ist.

Ferner ist die Betätigungseinrichtung 8 verschwenkbar an dem Gehäuse 2 angeordnet. In der in Fig. 9 gezeigten Einsetzposition der Betätigungseinrichtung 8, lässt sich die Flüssigkeitsabgabeeinrichtung 22 entgegen der Einsetzrichtung aus dem Gehäuse 2 entnehmen bzw. in Einsetzrichtung in das Gehäuse 2 einsetzen.

Die **Fig. 11** **und** **12** stellen die Betätigungseinrichtung 8 in der Betätigungsposition als Schnittansicht dar. Die Betätigungseinrichtung 8 ist derart ausgelegt ist, um in der Betätigungsposition der Betätigungseinrichtung 8 die Lage der Flüssigkeitsabgabeeinrichtung 22 in Bezug auf das Gehäuse 2 zu fixieren. Insbesondere verhindert die Betätigungseinrichtung 8, dass die Flüssigkeitsabgabeeinrichtung 22 entgegen der Einsetzrichtung bewegt werden kann. Dies kann beispielsweise dadurch realisiert werden, indem die Betätigungseinrichtung 8 eine Oberseite des Ventilgehäuses 30 kontaktiert, sodass die Flüssigkeitsabgabeeinrichtung 22 zwischen dem Endanschlag 16 und der Betätigungseinrichtung 8 eingeklemmt ist. Ferner kann die Betätigungseinrichtung 8 zum Abgeben der Flüssigkeit dazu ausgelegt ist, das Ventilöffnungselement 28 der Flüssigkeitsabgabeeinrichtung 22, in Gebrauchslage des Flüssigkeitsspenders 1 gesehen, heraufzubewegen.

Insbesondere kann die Betätigungseinrichtung 8 einen um eine erste Drehachse 70 drehbar gelagerten Bedienhebel 72, einen um eine zweite Drehachse 74, welche im Wesentlichen parallel zur ersten Drehachse 70 verläuft, drehbar gelagerten Kipphebel 76, und ein Kraftübertragungselement 78 aufweisen. Das Kraftübertragungselement 78 kann durch den Bedienhebel 72 in seiner Lage veränderlich sein und, von der zweiten Drehachse 74 aus gesehen, mit einer ersten Seite 80 des Kipphebels 76 verbunden sein. Ferner kann, von der zweiten Drehachse 74 aus gesehen, eine zweite Seite 82 des Kipphebels 76 das Ventilöffnungselement 28 der Flüssigkeitsabgabeeinrichtung 22 betätigen. Insbesondere kann das Kraftübertragungselement 78 durch den Bedienhebel 72 im Wesentlichen entlang der Einsetzrichtung verlagert werden. Der Bedienhebel 72 kann insbesondere durch einen Nutzer bedient werden, um eine Abgabe der Flüssigkeit zu bewirken. Für eine Abgabe der Flüssigkeit kann insbesondere vorgesehen sein, dass der bevorzugt als einseitiger Hebel ausgebildete Bedienhebel 72 in Richtung der Einsetzrichtung bzw. nach unten bewegt wird (siehe Fig. 12), wodurch eine entsprechende Positionsverlagerung des Kraftübertragungselements 78 erfolgt. Daraus resultierend wird die zweite Seite 82 des Kipphebels 76 entgegen der Einsetzrichtung verlagert, wodurch das Ventilöffnungselement 28 ebenfalls entgegen der Einsetzrichtung verlagert wird und eine Abgabe der Flüssigkeit erfolgt.

Vorzugsweise kann vorgesehen sein, dass das Kraftübertragungselement 78 eine Bedienhebelöffnung bzw. -durchführung 84 aufweist, durch welche der Bedienhebel 72 aus dem Gehäuse herausgeführt ist. Ferner kann eine kraftübertragungselementseitige Kontaktfläche 86 des Bedienhebels 72, mit der zum Abgeben der Flüssigkeit eine Kraft auf eine bedienhebelseitige Kontaktfläche 88 des Kraftübertragungselements 78, die an der Bedienhebelöffnung 84 ausgebildet ist, ausgeübt wird, im Wesentlichen geradlinig verlaufen und die bedienhebelseitige Kontaktfläche 88 einen gebogenen Verlauf aufweisen. Beim Betätigen des Bedienhebels 72 zur Abgabe der Flüssigkeit, kann die kraftübertragungselementseitige Kontaktfläche 86 zumindest abschnittsweise an der bedienhebelseitige Kontaktfläche 88 entlanggeführt werden. Durch den gebogenen Verlauf der bedienhebelseitigen Kontaktfläche 88 kann diese besonders gut an der kraftübertragungselementseitigen Kontaktfläche 86 entlang gleiten, was eine gute Bedienbarkeit der Betätigungseinrichtung 8 fördert. Die bedienhebelseitige Kontaktfläche 88 ist vorzugsweise innenseitig an der Bedienhebeldurchführung 84 ausgebildet.

Des Weiteren kann die zweite Seite 82 des Kipphebels 76 auf die Unterseite des Ventilöffnungselements 28 wirken bzw. drücken. Es versteht sich, dass die Betätigungseinrichtung 8 für jedes Ventilöffnungselement 28 einen separaten Kipphebel 76 aufweisen kann.

Wie in **Fig. 13** dargestellt, kann der Flüssigkeitsspender 1 einen Standfuß 90 mit einer Auflagefläche 90 aufweisen, die bei einer bestimmungsgemäßen Positionierung des Flüssigkeitsspenders 1 auf einer im Wesentlichen ebenen Positionierungsfläche diese kontaktiert. Der Standfuß 90 kann insbesondere in Ergänzung zu weiteren Auflagepunkten 92 vorgesehen sein, die an der Unterseite des Flüssigkeitsspenders 1 angeordnet sind. Mittels der Auflagepunkte 92 und des Standfuß 90 kann der Flüssigkeitsspender 1 auf der Positionierungsfläche positioniert bzw. aufgestellt werden.

Wie aus **Fig. 14** ersichtlich ist die Auflagefläche 90, gesehen in einer Draufsicht auf den Flüssigkeitsspender 1, außerhalb einer Grundrissfläche der Oberseite des Flüssigkeitsspenders 1 angeordnet. Dagegen sind die Auflagepunkte 92 innerhalb der Grundrissfläche verteilt angeordnet. Die Auflagefläche 90 befindet sich insbesondere im Bereich der Betätigungseinrichtung 8, um den Flüssigkeitsspender 1 auf der Positionierungsfläche zu stabilisieren und ein Kippen des Flüssigkeitsspenders 1 beim Betätigen der Betätigungseinrichtung 8 und insbesondere beim Betätigen des Bedienhebels 72 zu verhindern. Die Auflagefläche 90 kann insbesondere ringförmig ausgebildet sein und zumindest abschnittsweise außerhalb der Grundrissfläche verlaufen.

Des Weiteren kann der Standfuß 90 unterhalb der Abgabeöffnung 48 angeordnet sein und auf einer der Abgabeöffnung 48 zugewandten Seite eine Tropfschale 94 (Fig. 9) zum Auffangen der Flüssigkeit aufweisen.

Wie in Fig. 15 gezeigt, kann der Flüssigkeitsspender 1 unterhalb des Endanschlags 16 eine Tüllen-Schnellkupplung 96 zur Kupplung einer Tülle 98 aufweisen, wobei die Tülle 98 als Spritzschutz von der durch die Flüssigkeitsabgabeeinrichtung 22 abgegebenen Flüssigkeit ausgebildet ist. Insbesondere kann die Tülle 98 angeschrägt sein, so dass die Tülle 98 in Gehäusenähe länger ausgebildet ist als außenliegend. Ferner kann die Tülle 98 unterhalb der Flüssigkeitsabgabeeinrichtung 22 bzw. der Abgabeöffnung 48 angeordnet sein.

Des Weiteren kann die Tülle 98 durch eine Drehbewegung von der Tüllen-Schnellkupplung 96 lösbar und mit dieser verbindbar sein.

### Bezugszeichenliste

- 1: Flüssigkeitsspender
- 2: Gehäuse
- 3: Aufnahmeraum
- 4: Führungseinrichtung
- 6: Flüssigkeitsabgabebereich
- 8: Betätigungseinrichtung
- 10: wirksamer Abstand
- 12: Führungsschiene
- 14: Flüssigkeitsbehälter
- 16: Endanschlag
- 18: Aufnahmeabschnitt (komplementärer Positionierabschnitt)
- 20: Unterstellgehäuse
- 22: Flüssigkeitsabgabeeinrichtung
- 24: Führungsflansch
- 26: wirksamer Außendurchmesser
- 28: Ventilöffnungselement
- 30: Ventilgehäuse
- 32: Positionierabschnitt
- 34: Boden
- 36: Zapfanlage
- 38: Deckel
- 40: Bedienelement
- 42: Anschlusskabel
- 44: Aktuator
- 46: Betätigungselement
- 48: Abgabeöffnung
- 50: Seitenwand
- 60: erste Seitenwand
- 62: zweite Seitenwand
- 64: dritte Seitenwand
- 66: vierte Seitenwand
- 70: erste Drehachse
- 72: Bedienhebel
- 74: zweite Drehachse
- 76: Kipphebel
- 78: Kraftübertragungselement
- 80: erste Seite Kipphebel
- 82: zweite Seite Kipphebel
- 84: Bedienhebelöffnung bzw. -durchführung
- 86: kraftübertragungselementseitige Kontaktfläche
- 88: bedienhebelseitige Kontaktfläche
- 90: Standfuß/Auflagefläche
- 92: Auflagepunkten
- 94: Tropfschale
- 96: Tüllen-Schnellkupplung
- 98: Tülle

## Patentansprüche

1. Flüssigkeitsspender (1) zum Aufnehmen eines Flüssigkeitsbehälters (14) und zum Abgeben einer Flüssigkeit aus dem Flüssigkeitsbehälter (14), wobei der Flüssigkeitsspender (1) ein Gehäuse (2) aufweist, in das der Flüssigkeitsbehälter (14) einsetzbar ist und wobei das Gehäuse (2) in einem Flüssigkeitsabgabebereich (6) aufweist:
eine Führungseinrichtung (4), mittels der eine Flüssigkeitsabgabeeinrichtung (22) des Flüssigkeitsbehälters (14) beim Einsetzen des Flüssigkeitsbehälters (14) in das Gehäuse (2) führbar ist; und
eine Betätigungseinrichtung (8), mittels der die Flüssigkeitsabgabeeinrichtung (22) zum Abgeben der Flüssigkeit aus dem Flüssigkeitsbehälter (14) betätigbar ist,
dadurch charakterisiert, dass die Betätigungseinrichtung (8) dazu ausgelegt ist, in einer Betätigungsposition der Betätigungseinrichtung (8) zum Betätigen der Flüssigkeitsabgabeeinrichtung (22) die Lage der Flüssigkeitsabgabeeinrichtung (22) in Bezug auf das Gehäuse (2) zu fixieren, wobei die Betätigungseinrichtung (8) zum Abgeben der Flüssigkeit ferner dazu ausgelegt ist, ein Ventilöffnungselement (28) der Flüssigkeitsabgabeeinrichtung (22), in Gebrauchslage des Flüssigkeitsspenders gesehen, heraufzubewegen,
wobei die Führungseinrichtung (4) als einander gegenüberliegende und voneinander beabstandet angeordnete Führungsschienen (12) ausgebildet ist.

2. Flüssigkeitsspender (1) nach Anspruch 1, wobei die Führungsschienen (12) im Querschnitt im Wesentlichen U-förmig ausgebildet sind und jeweilige Öffnungen der Führungsschienen (12) einander zugewandt sind, oder
wobei die Führungsschienen (12) im Querschnitt im Wesentlichen rechteckförmig ausgebildet sind und jeweils schmalere Seiten der Führungsschienen (12) einander zugewandt sind.

3. Flüssigkeitsspender (1) nach einem der Ansprüche 1 oder 2, wobei die Führungsschienen (12) einen wirksamen Abstand (10) von etwa 25 mm bis 40 mm, bevorzugt von etwa 30 mm bis 35 mm, und besonders bevorzugt von etwa 33 mm zueinander aufweisen.

4. Flüssigkeitsspender (1) nach einem der vorherigen Ansprüche, wobei die Betätigungseinrichtung (8) zum Verlagern zwischen einer Einsetzposition zum Einsetzen des Flüssigkeitsbehälters (14) und einer Betätigungsposition zum Betätigen der Flüssigkeitsabgabeeinrichtung (22)
- an einem abnehmbaren Deckel (38) des Gehäuses (2) angebracht ist oder
- verschwenkbar an dem Gehäuse (2) angebracht ist.

5. Flüssigkeitsspender (1) nach einem der vorherigen Ansprüche, wobei ein Boden (34) des Gehäuses (2), auf dem vorzugsweise der in den Flüssigkeitsspender (1) eingesetzte Flüssigkeitsbehälter (14) ruht, in Richtung zu dem Flüssigkeitsabgabebereich (6) ein Gefälle aufweist.

6. Flüssigkeitsspender (1) nach einem der vorherigen Ansprüche, wobei in dem Flüssigkeitsabgabebereich (6) ein Endanschlag (16) ausgebildet ist, mittels dem die Flüssigkeitsabgabeeinrichtung (22) des Flüssigkeitsbehälters (14) in ihrer Endlage positionierbar ist, und wobei der Endanschlag (16) optional einen zu einem Positionierabschnitt (32) der Flüssigkeitsabgabeeinrichtung komplementär ausgebildeten Positionierabschnitt (18) aufweist, um die Position der Flüssigkeitsabgabeeinrichtung (22) in Bezug auf die Führungseinrichtung (4) und/oder die Betätigungseinrichtung festzulegen.

7. Flüssigkeitsspender (1) nach einem der vorangegangenen Ansprüche, wobei die Betätigungseinrichtung (8) aufweist:
- einen um eine erste Drehachse (70) drehbar gelagerten Bedienhebel (72),
- einen um eine zweite Drehachse (74), welche im Wesentlichen parallel zur ersten Drehachse (70) verläuft, drehbar gelagerten Kipphebel (76), und
- ein Kraftübertragungselement (78), welches durch den Bedienhebel (72) in seiner Lage veränderlich ist und welches, von der zweiten Drehachse (74) aus gesehen, mit einer ersten Seite (80) des Kipphebels (76) verbunden ist, wobei, von der zweiten Drehachse (74) aus gesehen, eine zweite Seite (82) des Kipphebels (76) das Ventilöffnungselement (28) der Flüssigkeitsabgabeeinrichtung (22) betätigt.

8. Flüssigkeitsspender (1) nach Anspruch 7, wobei das Kraftübertragungselement (78) eine Bedienhebeldurchführung bzw. -Öffnung (84) aufweist, durch welche der Bedienhebel (76) aus dem Gehäuse (2) herausgeführt ist, wobei eine kraftübertragungselementseitige Kontaktfläche (86) des Bedienhebels (72), mit der zum Abgeben der Flüssigkeit eine Kraft auf eine bedienhebelseitige Kontaktfläche (88) des Kraftübertragungselements (78) ausgeübt wird, im Wesentlichen geradlinig verläuft und die bedienhebelseitige Kontaktfläche (8) gebogen ist.

9. Flüssigkeitsspender (1) nach einem der vorherigen Ansprüche, wobei das Gehäuse (2) eine Tüllen-Schnellkupplung (96) zur Kupplung einer Tülle (98) aufweist, wobei die Tülle (98) als Spritzschutz von der durch die Flüssigkeitsabgabeeinrichtung (22) abgegebenen Flüssigkeit ausgebildet ist; und/oder
aufweisend einen Standfuß (90) mit einer Auflagefläche (90), die bei einer bestimmungsgemäßen Positionierung des Flüssigkeitsspenders (1) auf einer im Wesentlichen ebenen Positionierungsfläche selbige kontaktiert, wobei die Auflagefläche (90), gesehen in einer Draufsicht auf den Flüssigkeitsspender (1), außerhalb einer Grundrissfläche der Oberseite des Flüssigkeitsspenders (1) angeordnet ist.

10. Zapfanlage (36) aufweisend:
- einen Flüssigkeitsspender (1) nach einem der Ansprüche 1 bis 9, und
- ein in dem Flüssigkeitsspender einsetzbaren Flüssigkeitsbehälter (14), der eine Flüssigkeitsabgabeeinrichtung (22) zum Entnehmen einer in dem Flüssigkeitsbehälter (14) befindlichen Flüssigkeit aufweist, wobei der Flüssigkeitsbehälter (14) einen Führungsflansch (24) aufweist, der mit der Führungseinrichtung des Flüssigkeitsspenders (1) zusammenwirkt.

11. Zapfanlage (36) nach Anspruch 10, wobei die Betätigungsrichtung der - in ihrer Gebrauchslage gesehenen - Flüssigkeitsabgabeeinrichtung (22) des Flüssigkeitsbehälters (14) und eine Abgaberichtung der Flüssigkeit vertikal ausgerichtet sind.

12. Zapfanlage (36) nach Anspruch 10 oder 11, wobei der Führungsflansch (24) in der Vorderansicht gesehen im Wesentlichen rund oder im Wesentlichen oval ausgebildet ist und einen wirksamen Außendurchmesser (26) von etwa 25 mm bis 40 mm, bevorzugt etwa 30 mm bis 35 mm und besonders bevorzugt von etwa 33 mm aufweist; und/oder
wobei der Führungsflansch (24) an seinem Außenumfang mit einem im Wesentlichen rechteckförmigen Querschnitt oder mit einem im Wesentlichen U-förmigen Querschnitt ausgebildet ist.

13. Verfahren zum Einsetzen eines Flüssigkeitsbehälters (14) in einen Flüssigkeitsspender (1) nach einem der Ansprüche 1 bis 9, wobei der Flüssigkeitsbehälter aufweist:
eine Flüssigkeitsabgabeeinrichtung zum Entnehmen einer Flüssigkeit aus dem Flüssigkeitsbehälter,
wobei an der Flüssigkeitsabgabeeinrichtung (22) ein Führungsflansch (24) vorgesehen ist, mittels dem der Flüssigkeitsbehälter (14) in den Flüssigkeitsspender (1) geführt einsetzbar ist; wobei das Verfahren folgenden Schritt aufweist:
Einsetzen des Flüssigkeitsbehälters (14) in das Gehäuse (2), wobei der Führungsflansch (24) des Flüssigkeitsbehälters (14) mittels der Führungseinrichtung (4) des Gehäuses (2) geführt wird.

14. Verfahren nach Anspruch 13, wobei vor dem Einsetzen des Flüssigkeitsbehälters (14) in das Gehäuse (2) der Schritt:
Verlagern der Betätigungseinrichtung (8) in die Einsetzposition des Flüssigkeitsbehälters (14) oder
Sicherstellen, dass die Betätigungseinrichtung (8) in die Einsetzposition des Flüssigkeitsbehälters (14) verlagert ist, erfolgt.

## Claims

1. A liquid dispenser (1) for receiving a liquid container (14) and for dispensing a liquid from the liquid container (14), wherein the liquid dispenser (1) has a housing (2), into which the liquid container (14) can be inserted and wherein the housing (2) has, in a liquid dispensing region (6):
a guide apparatus (4), by means of which a liquid dispensing apparatus (22) of the liquid container (14) can be guided when inserting the liquid container (14) into the housing (2); and
an actuation apparatus (8), by means of which the liquid dispensing apparatus (22) can be actuated to dispense the liquid from the liquid container (14),
**characterized in that** the actuation apparatus (8) is designed, in an actuation position of the actuation apparatus (8) for actuating the liquid dispensing apparatus (22), to fix the position of the liquid dispensing apparatus (22) in relation to the housing (2), wherein the actuation apparatus (8), in order to dispense the liquid, is also designed to move up a valve opening element (28) of the liquid dispensing apparatus (22), when viewed in the use position of the liquid dispenser.
wherein the guide apparatus (4) is formed as guide rails (12) arranged opposite each other and at a distance from each other.

2. The liquid dispenser (1) according to claim 1, wherein the guide rails (12) are formed with a substantially U-shaped cross-section and respective openings of the guide rails (12) face each other, or
wherein the guide rails (12) are formed with a substantially rectangular cross-section and narrower sides of each of the guide rails (12) face each other.

3. The liquid dispenser (1) according to one of claims 1 or 2, wherein the guide rails (12) have an effective distance (10) of approximately 25 mm to 40 mm, preferably of approximately 30 mm to 35 mm, and particularly preferably of approximately 33 mm from each other.

4. The liquid dispenser (1) according to one of the preceding claims, wherein the actuation apparatus (8), in order to be displaced between an insertion position for inserting the liquid container (14) and an actuation position for actuating the liquid dispensing apparatus (22),
is attached to a removable lid (38) of the housing (2) or
is attached to the housing (2) in a pivotable manner.

5. The liquid dispenser (1) according to one of the preceding claims, wherein a floor (34) of the housing (2), on which preferably the liquid container (14) inserted into the liquid dispenser (1) rests, has a slope in the direction toward the liquid dispensing region (6).

6. The liquid dispenser (1) according to one of the preceding claims, wherein an end stop (16), by means of which the liquid dispensing apparatus (22) of the liquid container (14) can be positioned in its end position, is formed in the liquid dispensing region (6), and wherein the end stop (16) optionally has a positioning portion (18) formed complementarily to a positioning portion (32) of the liquid dispensing apparatus in order to define the position of the liquid dispensing apparatus (22) in relation to the guide apparatus (4) and/or the actuation apparatus.

7. The liquid dispenser (1) according to one of the preceding claims, wherein the actuation apparatus (8) has:
an operating lever (72) that is mounted so as to be rotatable about a first axis of rotation (70),
a tilting lever (76) that is mounted so as to be rotatable about a second axis of rotation (74), which runs substantially parallel to the first axis of rotation (70), and
a force transmission element (78), the position of which can be changed by the operating lever (72) and which, when viewed from the second axis of rotation (74), is connected to a first side (80) of the tilting lever (76), wherein, when viewed from the second axis of rotation (74), a second side (82) of the tilting lever (76) actuates the valve opening element (28) of the liquid dispensing apparatus (22).

8. The liquid dispenser (1) according to claim 7, wherein the force transmission element (78) has an operating lever feed-through or else operating lever opening (84), through which the operating lever (76) is guided out of the housing (2), wherein a force transmission element-adjacent contact surface (86) of the operating lever (72), with which a force is exerted on an operating lever-adjacent contact surface (88) of the force transmission element (78) in order to dispense the liquid, runs substantially in a straight line and the operating lever-adjacent contact surface (8) is bent.

9. The liquid dispenser (1) according to one of the preceding claims, wherein the housing (2) has a nozzle quick coupling (96) for coupling a nozzle (98), wherein the nozzle (98) is formed as a splash guard for the liquid dispensed by the liquid dispensing apparatus (22); and/or
having a foot (90) with a bearing surface (90), which, when the liquid dispenser (1) is properly positioned on a substantially flat positioning surface, contacts same, wherein the bearing surface (90), when viewed from the top of the liquid dispenser (1), is arranged outside of an outline of the top side of the liquid dispenser (1).

10. A tap system (36) having:
a liquid dispenser (1) according to one of claims 1 to 9, and
a liquid container (14) that can be inserted in the liquid dispenser and has a liquid dispensing apparatus (22) for removing a liquid located in the liquid container (14), wherein the liquid container (14) has a guide flange (24) that interacts with the guide apparatus of the liquid dispenser (1).

11. The tap system (36) according to claim 10, wherein the actuation direction of the liquid dispensing apparatus (22) - when viewed in its use position - of the liquid container (14) and a dispensing direction of the liquid are oriented vertically.

12. The tap system (36) according to claim 10 or 11, wherein the guide flange (24), when viewed from the front, is substantially round or substantially oval and has an effective outer diameter (26) of approximately 25 mm to 40 mm, preferably approximately 30 mm to 35 mm, and particularly preferably of approximately 33 mm; and/or
wherein the outer circumference of the guide flange (24) is formed with a substantially rectangular cross-section or with a substantially U-shaped cross-section.

13. A method for inserting a liquid container (14) into a liquid dispenser (1) according to one of claims 1 to 9, wherein the liquid container has:
a liquid dispensing apparatus for removing a liquid from the liquid container, wherein a guide flange (24), by means of which the liquid container (14) can be inserted in a guided manner into the liquid dispenser (1), is provided on the liquid dispensing apparatus (22); wherein the method has the following step:
inserting the liquid container (14) into the housing (2), wherein the guide flange (24) of the liquid container (14) is guided by means of the guide apparatus (4) of the housing (2).

14. The method according to claim 13, wherein, before the liquid container (14) is inserted into the housing (2), the step of:
displacing the actuation apparatus (8) into the insertion position of the liquid container (14) or
ensuring that the actuation apparatus (8) is displaced into the insertion position of the liquid container (14)
takes place.

## Revendications

1. Distributeur de liquide (1) destiné à recevoir un contenant de liquide (14) et à délivrer un liquide à partir du contenant de liquide (14), dans lequel le distributeur de liquide (1) présente un boîtier (2) dans lequel le contenant de liquide (14) peut être inséré et dans lequel le boîtier (2) présente, dans une zone de délivrance de liquide (6) :
un système de guidage (4), au moyen duquel un système de délivrance de liquide (22) du contenant de liquide (14) peut être guidé lors de l'insertion du contenant de liquide (14) dans le boîtier (2) ; et
un système d'actionnement (8), au moyen duquel le système de délivrance de liquide (22) peut être actionné pour délivrer le liquide à partir du contenant de liquide (14),
**caractérisé en ce que** dans une position d'actionnement du système d'actionnement (8) pour l'actionnement du système de délivrance de liquide (22), le système d'actionnement (8) est conçu pour fixer la position du système de délivrance de liquide (22) par rapport au boîtier (2), dans lequel le système d'actionnement (8) pour la délivrance du liquide est en outre conçu pour déplacer un élément d'ouverture de soupape (28) du système de délivrance de liquide (22) vers le haut, vu dans la position d'utilisation du distributeur de liquide,
dans lequel le système de guidage (4) est réalisé comme des rails de guidage (12) disposés l'un en face de l'autre et à distance l'un de l'autre.

2. Distributeur de liquide (1) selon la revendication 1, dans lequel les rails de guidage (12) sont réalisés essentiellement en forme de U dans la section transversale et des ouvertures respectives des rails de guidage (12) sont tournées les unes vers les autres, ou
dans lequel les rails de guidage (12) sont réalisés essentiellement en forme rectangulaire dans la section transversale et des côtés plus étroits des rails de guidage (12) sont respectivement tournés l'un vers l'autre.

3. Distributeur de liquide (1) selon l'une des revendications 1 ou 2, dans lequel les rails de guidage (12) présentent une distance effective (10) d'environ 25 mm à 40 mm, de préférence d'environ 30 mm à 35 mm, et de façon particulièrement préférée d'environ 33 mm l'un par rapport à l'autre.

4. Distributeur de liquide (1) selon l'une des revendications précédentes, dans lequel le système d'actionnement (8)
- est monté sur un couvercle amovible (38) du boîtier (2) ou
- est monté de façon pivotante sur le boîtier (2)
pour le transfert entre une position d'insertion permettant l'insertion du contenant de liquide (14) et une position d'actionnement permettant l'actionnement du système de délivrance de liquide (22).

5. Distributeur de liquide (1) selon l'une des revendications précédentes, dans lequel un fond (34) du boîtier (2), sur lequel repose de préférence le contenant de liquide (14) inséré dans le distributeur de liquide (1), présente une pente en direction de la zone de délivrance de liquide (6).

6. Distributeur de liquide (1) selon l'une des revendications précédentes, dans lequel une butée terminale (16) est réalisée dans la zone de délivrance de liquide (6), au moyen de laquelle le système de délivrance de liquide (22) du contenant de liquide (14) peut être positionné dans sa position terminale, et dans lequel la butée terminale (16) présente optionnellement une section de positionnement (18) réalisée de façon complémentaire à une section de positionnement (32) du système de délivrance de liquide, pour bloquer la position du système de délivrance de liquide (22) par rapport au système de guidage (4) et/ou au système d'actionnement.

7. Distributeur de liquide (1) selon l'une des revendications précédentes, dans lequel le système d'actionnement (8) présente :
- un levier de commande (72) monté de façon rotative autour d'un premier axe de rotation (70),
- un levier pivotant (76) monté de façon rotative autour d'un deuxième axe de rotation (74), lequel s'étend essentiellement parallèlement au premier axe de rotation (70), et
- un élément de transmission de force (78), lequel peut être modifié dans sa position par le levier de commande (72) et lequel est relié à un premier côté (80) du levier pivotant (76), vu depuis le deuxième axe de rotation (74), dans lequel, vu depuis le deuxième axe de rotation (74), un deuxième côté (82) du levier pivotant (76) actionne l'élément d'ouverture de soupape (28) du système de délivrance de liquide (22).

8. Distributeur de liquide (1) selon la revendication 7, dans lequel l'élément de transmission de force (78) présente un passage ou une ouverture de levier de commande (84), à travers lequel/laquelle le levier de commande (76) est sorti du boîtier (2), dans lequel une surface de contact (86) du levier de commande (72) côté élément de transmission de force, avec laquelle une force est exercée sur une surface de contact (88) de l'élément de transmission de force (78) côté levier de commande pour délivrer le liquide, s'étend essentiellement de façon rectiligne et la surface de contact côté levier de commande (8) est incurvée.

9. Distributeur de liquide (1) selon l'une des revendications précédentes, dans lequel le boîtier (2) présente un raccord rapide de manchon (96) pour le raccordement d'un manchon (98), dans lequel le manchon (98) est réalisé comme une protection anti-éclaboussures contre le liquide délivré par le système de délivrance de liquide (22) ; et/ou
présentant un socle (90) avec une surface d'appui (90), laquelle entre en contact une surface de positionnement essentiellement plate lors d'un positionnement approprié du distributeur de liquide (1) sur celle-ci, dans lequel la surface d'appui (90) est disposée à l'extérieur d'une surface de base du côté supérieur du distributeur de liquide (1), dans une vue d'au-dessus sur le distributeur de liquide (1).

10. Tireuse (36) présentant :
- un distributeur de liquide (1) selon l'une des revendications 1 à 9, et
- un contenant de liquide (14) apte à être inséré dans le distributeur de liquide, lequel présente un système de délivrance de liquide (22) pour le prélèvement d'un liquide situé dans le contenant de liquide (14), dans laquelle le contenant de liquide (14) présente une bride de guidage (24), laquelle coopère avec le système de guidage du distributeur de liquide (1).

11. Tireuse (36) selon la revendication 10, dans laquelle la direction d'actionnement du système de délivrance de liquide (22) du contenant de liquide (14) - vu dans sa position d'utilisation - et une direction de délivrance du liquide sont orientées verticalement.

12. Tireuse (36) selon la revendication 10 ou 11, dans laquelle la bride de guidage (24) est réalisée de façon essentiellement ronde ou essentiellement ovale dans une vue frontale et présente un diamètre extérieur effectif (26) d'environ 25 mm à 40 mm, de préférence d'environ 30 mm à 35 mm et de façon particulièrement préférée d'environ 33 mm ; et/ou
dans laquelle la bride de guidage (24) est réalisée avec une section transversale essentiellement rectangulaire ou avec une section transversale essentiellement en forme de U sur sa circonférence extérieure.

13. Procédé d'insertion d'un contenant de liquide (14) dans un distributeur de liquide (1) selon l'une des revendications 1 à 9, dans lequel le contenant de liquide présente :
un système de délivrance de liquide pour le prélèvement d'un liquide à partir du contenant de liquide,
dans lequel une bride de guidage (24) est prévue sur le système de délivrance de liquide (22), au moyen de laquelle le contenant de liquide (14) peut être inséré de façon guidée dans le distributeur de liquide (1) ; dans lequel le procédé présente l'étape suivante :
insertion du contenant de liquide (14) dans le boîtier (2), dans lequel la bride de guidage (24) du contenant de liquide (14) est guidée au moyen du système de guidage (4) du boîtier (2).

14. Procédé selon la revendication 13, dans lequel, avant l'insertion du contenant de liquide (14) dans le boîtier (2), l'étape suivante est exécutée :
transfert du système d'actionnement (8) vers la position d'insertion du contenant de liquide (14) ou
vérification que le système d'actionnement (8) a été transféré vers la position d'insertion du contenant de liquide (14).
